# EUROPÄISCHE PATENTSCHRIFT

(11) **EP 1 637 117 B1**
(45) Veröffentlichungstag und Bekanntmachung des Hinweises auf die Patenterteilung: **24.06.2009**
(21) Anmeldenummer: 04022121.0
(22) Anmeldetag: 17.09.2004
(51) Int. Cl.: A61H 23/02

(54) **Gerät zur selektiven Stimulation bestimmter Körperpartien**
Device for selective stimulation of specific body parts
Dispositif pour la stimulation selective de parties de corps specifiques

(43) Veröffentlichungstag der Anmeldung: 22.03.2006
(73) Patentinhaber: STP Swiss Therapeutic Products AG, 9242 Oberuzwil (CH)
(72) Erfinder: Hänsenberger, Ulrich, 9242 Oberuzwil (CH); Wick, Viktor, 9246 Niederbüren (CH); Lenz, Felix, 9246 Niederbüren (CH)
(74) Vertreter: Welch, Andreas

(56) Entgegenhaltungen:
- DE-A1- 19 944 456
- DE-C1- 4 443 756
- DE-U1- 20 116 277
- US-A- 5 554 102
- "Der Brockhaus Naturwissenschaft und Technik" 2003, BIBLIOGRAPHISCHES INSTITUT & F. A. BROCKHAUS AG; SPEKTRUM AKADEMISCHER VERLAG GMBH , MANNHEIM, HEIDELBERG Band 2 * Seite 1487 - Seite 1488 *

## Beschreibung

Die vorliegende Erfindung betrifft ein Gerät zur selektiven biomechanischen Stimulation bestimmter Körperteile.

Die Biomechanische Muskelstimulation (BMS) wurde Ende der 70er Jahre in Russland von Prof. Nazarov entwickelt und dort in erster Linie im Bereich des Leistungssports eingesetzt. Die BMS beruht auf einer ausschließlich mechanischen Einwirkung auf den menschlichen Körper mit Schwingungen in jeweils einer bestimmten Frequenz und einer bestimmten Amplitude, die entsprechend der gewünschten Anwendung ausgewählt werden. Die Schwingungen, die den natürlichen des Körpers ähneln und diese imitieren, wirken auf angespannte oder gedehnte Muskeln längs zur Muskelfaser ein. Durch gezielte Beeinflussung der körpereigenen Schwingungsparameter werden somit durch die BMS positive Effekte beispielsweise auf das Kreislauf- und Lymphsystem erzeugt.

So kommt es aufgrund einer durch BMS hervorgerufenen Steigerung der Muskelbewegungen zu einer deutlich erhöhten Durchblutung des Muskels beziehungsweise des entsprechenden Körperteils. Dies kann zur Behandlung von Krankheiten wie peripheren Durchblutungsstörungen ausgenützt werden.

Andererseits kann mit Hilfe der BMS aber auch gezielt Muskelaufbau betrieben werden, was im sportlichen Bereich, aber auch im Gesundheitsbereich - beispielsweise beim Muskelaufbau im Rahmen von Rehabitilationsmaßnahmen - Anwendung findet.

Zudem kann die BMS im kosmetischen Bereich beispielsweise gegen Faltenbildung oder Cellulite eingesetzt werden.

Im Stand der Technik sind bereits Geräte zur Durchführung der BMS beschrieben, beispielsweise in der DE-A-199 44 456, der DE-U-201 16 277 oder der DE-U-202 19 435. Hierbei wird die BMS mit Hilfe von zufällig erzeugten Vibrationen in mehr oder weniger linearer (vertikaler) Richtung durchgeführt. Es kommt zu einem Hub, der sich nachteilig auf den Benutzer auswirkt. Zudem sind die Geräte derart konzipiert, dass nur eine limitierte Anzahl an Körperpartien, beispielsweise nur der Bein- oder Armbereich - der BMS unterzogen werden kann.

Ein Gerät mit den Merkmalen des Oberbegriffs von Anspruch 1 ist aus DE 44 43 756 C1 bekannt.

Es war die Aufgabe der vorliegenden Erfindung, ein Gerät zur verbesserten biomechanischen Stimulation bereitzustellen, das vielseitiger einsetzbar und wirkungsvoller ist als die aus dem Stand der Technik bekannten Geräte.

Diese Aufgabe wird durch ein Gerät gemäss Anspruch 1 gelöst.

Es wurde überraschend gefunden, dass sich die BMS auf vorteilhafte Weise durchführen lässt, wenn die Stimulation durch eine gleichförmige kreisförmige oder elliptische Bewegung erzeugt wird. Im Gegensatz zu den Geräten aus dem Stand der Technik wird beim erfindungsgemässen Gerät dadurch nicht nur eine vertikale Kraft ausgeübt, sondern auch eine im wesentlichen parallel wirkende Zugkraft. Dies führt zu einer erheblich verbesserten biomechanischen Stimulation des auf dem Gerät befindlichen Körperteils.

In den ebenfalls anhängigen Europäischen Patentanmeldungen Nr. 03028004.4 und Nr. 04000668.6 sind bereits Geräte beschrieben, welche auf dem vorstehenden Stimulationsprinzip basieren. Hierbei werden Frequenzen von vorzugsweise 5-50 Hz mittels einer absolut erzwungenen Bewegung des Geräts auf die entsprechende Körperpartie übertragen. Diese Geräte sind jedoch aufgrund ihrer Grösse relativ schwer und unhandlich. Zudem ist eine selektive biomechanische Stimulation bestimmter Körperpartien nur bedingt möglich.

Erfindungsgemäß wird ein Gerät nach Anspruch 1 bereitgestellt.

Das Gerät der vorliegenden Erfindung umfasst insbesondere eine Grundeinheit, eine an der Grundeinheit derart angebrachte Sockeleinheit, dass die Position der Sockeleinheit relativ zur Grundeinheit stufenlos verändert werden kann, und eine zylindrische Stimulationseinheit, welche einen Antriebsmotor enthält und mit der Sockeleinheit derart verbunden ist, dass sie während des Betriebs eine kreisförmige oder elliptische Bewegung um eine Achse, welche von der Zylinderachse verschieden ist, ausübt und hierbei eine Parallelverschiebung erfährt.

Die Zylinderachse ist die Achse, welche durch den Mittelpunkt der Basis- und der Deckfläche der zylindrischen Grundeinheit der Stimulationseinheit verläuft.

Das Gerät ist im Vergleich zu bekannten Geräten kompakt gebaut. Gemäss einer bevorzugten Ausführungsform übersteigt die längste Dimension der Grundeinheit 80 cm nicht. Zum Transport kann die Sockeleinheit zur Grundeinheit hin bewegt werden (zusammengeklappter Zustand). Vorzugsweise kann das Bewegen der Sockeleinheit manuell über ein Fusspedal erfolgen.

Vorzugsweise weist das erfindungsgemässe Gerät Halte- oder Tragegriffe an Grund- und/oder Sockeleinheit auf. Das Gerät ist vergleichsweise leicht und kann insbesondere im zusammengeklappten Zustand von 2 Personen problemlos getragen werden.

Die Grundeinheit ist aus einem herkömmlich für derartige Bauteile verwendeten Material gefertigt, beispielsweise aus Metall oder einem geeigneten Kunststoff.

Die Grundeinheit weist in der Regel mindestens eine Platte mit ausreichenden Dimensionen auf, um ein stabiles Aufstellen der erfindungsgemässen Geräts auf eine Unterlage wie einen Boden zu gewährleisten. Es ist aber auch möglich, das erfindungsgemässe Gerät an einer Wand oder einer Decke aufzuhängen. In diesem Fall besteht die Grundeinheit nur aus geeigneten herkömmlichen Vorrichtungen zur Befestigung des restlichen Geräts an der Wand oder Decke.

Die Grundeinheit weist weiterhin vorzugsweise mindestens einen Halte- oder Tragegriff auf.

An der Grundeinheit ist die Sockeleinheit beweglich befestigt. Die Befestigung erfolgt vorzugsweise über mindestens ein separates Bauteil. Hierbei kann jede entsprechende gängige Verbindungsmöglichkeit verwendet werden, mit welcher ein massives Bauteil stufenlos verstellt werden kann.

Erfindungsgemäss bevorzugt ist die Sockeleinheit einerseits über Schrauben beweglich mit der Grundeinheit verbunden. Die stufenlose Höhenverstellbarkeit und Fixierbarkeit wird bei dieser bevorzugten Ausführungsform über mindestens eine, vorzugsweise zwei Federverbindungen erreicht, beispielsweise mit gängigen Gasdruckfedern, welche an einer weiteren Stelle Grundeinheit und Sockeleinheit miteinander verbinden. Die Höhenverstellbarkeit kann durch ein Auf- bzw. Abbewegen der Federn erreicht werden. Beispielsweise können die Federn mit einem Fusspedal verbunden und so manuell durch Betätigen des Fusspedals verstellt werden.

Die Sockeleinheit enthält die Vorrichtung zur Steuerung des in der Stimulationseinheit enthaltenen Motors. Über die Sockeleinheit ist die Grundeinheit mit der zylindrischen Stimulationseinheit verbunden. Die Verbindung zwischen Grundeinheit und Sockeleinheit ist bereits vorstehend erläutert worden. An ihrem anderen Ende ist die Sockeleinheit derart mit der zylindrischen Stimulationseinheit verbunden, dass letztere während des Betriebs die gewünschte kreisförmige oder elliptische Bewegung durchführen können. Dies kann auf gängige, dem Fachmann bekannte Art und Weise erreicht werden.

Erfindungsgemäss bevorzugt sind Sockeleinheit und Stimulationseinheit über den in der Stimulationseinheit angeordneten Motor miteinander verbunden. Bei dieser Ausführungsform weist die Stimulationseinheit eine Öffnung auf, durch welche der in der Stimulationseinheit befindliche Motor mit der Sockeleinheit verbunden ist. Bei dieser Ausführungsform stellt die Sockeleinheit somit den Motorfuss dar.

Gemäss einer besonders bevorzugten Ausführungsform ist die Sockeleinheit zweiteilig ausgestaltet. Der untere Teil der Sockeleinheit kann für Montage- oder Wartungszwecke abgenommen werden. Über die vorstehend beschriebene Öffnung wird dadurch der in der Stimulationseinheit befindliche Motor von aussen zugänglich. Bei dieser Ausführungsform können die beiden Teile der Sockeleinheit auf gängige Weise miteinander verbunden sein, beispielsweise durch Schrauben.

Die Sockeleinheit weist weiterhin vorzugsweise mindestens einen Halte- oder Tragegriff auf, insbesondere wenn an der Grundeinheit nur ein derartiger Halte- oder Tragegriff angeordnet ist. Die Sockeleinheit ist aus einem herkömmlich für derartige Bauteile verwendeten Material gefertigt, vorzugsweise aus Metall.

Die Stimulationseinheit umfasst einen zylindrischen Grundkörper, in dessen Innern sich der Antriebsmotor befindet. Der zylindrische Grundkörper ist aus einem herkömmlich für derartige Bauteile verwendeten Metall gefertigt. Er ist auf seiner Aussenseite von einer Schicht aus einem weichen Material wie Schaumstoff oder Gummi umhüllt.

Die Basisfläche beziehungsweise die Deckfläche des zylindrischen Grundkörpers ist vorzugsweise abnehmbar ausgestaltet. Basis- und/oder Deckfläche weisen zudem vorzugsweise Entlüftungsschlitze auf.

Der Antriebsmotor ist vorzugsweise ein herkömmlicher Elektromotor mit Excenterwelle.

Vorzugsweise sind sowohl Basis- als auch Deckfläche über jeweils ein Kugellager mit der Excenterwelle des Antriebsmotors derart verbunden, dass der zylindrische Grundkörper während des Betriebs eine kreisförmige oder elliptische Bewegung um eine Achse, welche von der Zylinderachse verschieden ist, ausübt und hierbei eine Parallelverschiebung erfährt. Diese Bewegung wurde bereits in den anhängigen Europäischen Patentanmeldungen Nr. 03028004.4 und Nr. 04000668.6 beschrieben, auf deren diesbezüglichen Inhalt ausdrücklich Bezug genommen wird. Die Bewegung ist wesentlich dadurch charakterisiert, dass die Stimulationseinheit während des Betriebs praktisch keinen Hub erfährt, d.h. der Hub beträgt in der Regel maximal 1-2 mm.

Während des Betriebs erfährt die Stimulationseinheit somit eine gleichförmige kreisförmige oder elliptische Bewegung. Im Gegensatz zu den Geräten aus dem Stand der Technik, welche eine zufällige Bewegung durchführen, ist beim erfindungsgemässen Gerät die Bewegung insgesamt erzwungen und absolut gleichförmig. Es hat sich gezeigt, dass auf diese Weise die biomechanische Muskelstimulation deutlich effektiver durchgeführt werden kann als wenn die BMS durch zufällige und deshalb ungleichförmige Bewegungen erfolgt. Im Gegensatz zu den Geräten aus dem Stand der Technik wird beim erfindungsgemässen Gerät dadurch nicht nur eine vertikale Kraft ausgeübt, sondern auch eine im wesentlichen parallel wirkende Zugkraft. Dies führt zu einer erheblich verbesserten biomechanischen Stimulation des auf der Plattform befindlichen Körperteils.

Erfindungsgemäss ist eine kreisförmige Bewegung bevorzugt. Gemäss der vorliegenden Erfindung wird unter einer kreisförmigen Bewegung eine Bewegung verstanden, die nicht mehr als 5% von einer idealen kreisförmigen Bewegung abweicht.

Erfindungsgemäss erfolgt die Bewegung der Plattform mit einer Frequenz von 5 bis 50 Hz, vorzugsweise von 5 bis 35 Hz.

Gemäss einer weiteren bevorzugten Ausführungsform ist der Antriebsmotor zumindest mit der Basis- oder der Deckfläche weiterhin über mehrere, vorzugsweise vier Gummielemente verbunden. Durch diese von der herkömmlichen Vorgehensweise abweichende Motorbefestigung können die Gerätedimensionen und die Herstellungskosten verringert werden.

Gemäss einer bevorzugten Ausführungsform weist die Stimulationseinheit eine Öffnung auf, durch welche der Motor - nach Abnahme des einen Teils der Sockeleinheit - für Montage- beziehungsweise Wartungsarbeiten zugänglich ist.

Das erfindungsgemässe Gerät kann im Fitness-, Kosmetik- und Gesundheitsbereich eingesetzt werden. Im Fitnessbereich steht der Muskelaufbau sowie die Erhöhung der Ausdauerleistung des Benutzers im Vordergrund. Im Kosmetikbereich kann das Gerät beispielweise gegen Cellulite oder Faltenbildung eingesetzt werden. Im Gesundheitsbereich kann das erfindungsgemässe Gerät für beispielsweise folgende Indikationen herangezogen werden: Bindegewebsschwäche, Degenerative rheumatische Erkrankungen, Migräne, Muskelverspannung oder -schwäche, Schmerzen im Muskel- und Bewegungsapparat, Aufbau der Muskulatur bei Muskelatrophie, Degenerative Prozesse an Bandscheiben (Arthrosen), Frakturen, Gelenkerkrankungen (z.B. Tennis-Golfellbogen), Gelenkinstabilität, Myelose, Schulter-Rücken,- Hüft,- Knie und Sprunggelenksbeschwerden, Durchblutungsstörungen, Stauungssyndrom (Ulcus cruris), Ödemresorption, Neuropathien, Stoffwechselkräftigung, Harninkontinenz, Multiple Sklerose, Muskeldystrophie, Parkinson-Syndrom, Schlaganfall, Arthrogenes(venöses) Stauungssyndsrom (Ulcus cruris), Durchblutungsstörungen, Ehlers-Danlos Syndrom, Sklerodermie, Parodontose, Kiefergelenksbeschwerden, Durchblutungsverbesserung des Sehnervs, Stärkung der Augenringmuskulatur, Facialisparese, Stirn- u. Kieferhöhlensymptomatik, Chronische Rhinitis, Tinnitus aurium und Osteoporose.

Ein wesentlicher Vorteil des erfindungsgemässen Geräts ist die Möglichkeit, bestimmte ausgewählte Körperpartien, beispielsweise die Oberschenkelmuskulatur oder die Rückenmuskulatur, gezielt stimulieren zu können.

Die vorliegende Erfindung wird nachstehend nicht einschränkend anhand einer bevorzugten Ausführungsform unter Bezugnahme auf Zeichnungen näher erläutert. Es zeigen:
Fig. 1 eine bevorzugte Ausführungsform des Geräts der vorliegenden Erfindung
Fig. 2 die Ausführungsform gemäss Fig. 1 in ausgeklapptem Zustand
Fig. 3 die Stimulationseinheit der Ausführungsform gemäss Fig. 1

Gemäss einer in Fig. 1 und 2 gezeigten bevorzugten Ausführungsform umfasst das erfindungsgemässe Gerät eine Grundeinheit, bestehend aus zwei Längsplatten 1 a und 1 b mit einer Dimension von jeweils etwa 80 cm x 5 cm. An einem Ende sind die beiden Längsplatten 1 a und 1 b über einen Haltegriff 2 miteinander verbunden. Der Haltegriff 2 ist an den beiden Längsplatten 1 a und 1b festgeschraubt.

Am anderen Ende weisen die Längsplatten jeweils auf der der anderen Längsplatte zugewandten Seite ein Verbindungselement 3a und 3b auf. Diese Verbindungselemente 3a und 3b sind bei dieser Ausführungsform dreieckig und an die jeweilige Längsplatte 1 a und 1 b angeschraubt. An der jeweils freien Ecke der Verbindungselemente 3a und 3b ist das Sockelteil 4 drehbar über Schrauben fixiert.

Zwischen den beiden Verbindungselementen 3 a und 3c ist ein Fusspedal 5 beweglich angeordnet. Durch Betätigung des Fusspedals 5 können zwei Gasdruckfedern 6a und 6b höhenverstellt werden. Jeweils eine Gasdruckfeder ist auf einer der beiden Längsplatten angeordnet und weiterhin mit dem Fusspedal 5 verbunden. Fig. 2 zeigt das Gerät gemäss Fig. 1 in einem ausgeklappten Zustand.

Das Sockelteil 4 besteht aus zwei Teilen 4a und 4b. Das obere Teil 4a weist einen Haltegriff 7 auf. Zudem weist das obere Teil 4a eine Öffnung auf, in welche die am unteren Teil 4b angebrachte Steuereinheit 8 eingeführt werden kann. Die beiden Teile 4a und 4b sind durch Schrauben miteinander verbunden.

Das untere Teil 4b ist weiterhin mit dem in der Stimulationseinheit 9 enthaltenen Antriebsmotor verbunden. Durch Abnehmen des unteren Sockelteils 4b wird der Antriebsmotor für Montage- oder Wartungsarbeiten zugänglich.

In Fig. 3 ist die Stimulationseinheit 9 der Ausführungsform gemäss Fig. 1 im Detail gezeigt. Der Antriebsmotor 10 weist an beiden Enden eine Excenterwelle 11 auf. Diese ist über Kugellager 12a und 12b mit dem Boden 13 beziehungsweise der Deckfläche 14 des zylindrischen Grundkörpers 15 verbunden. Boden 13 und Deckfläche 14 weisen Entlüftungsschlitze auf. Weiterhin ist der Motor 10 über vier Gummielemente 16 mit dem Boden 13 mittels Schrauben verbunden. Der zylindrische Grundkörper 15 ist von einer Schicht 17 aus Schaumstoff vollständig bis auf eine Aussparung 18 umschlossen. Die Aussparung 18 ist sowohl im zylindrischen Grundkörper 15 als auch in der Schaumstoffschicht 17 vorhanden. Durch diese Aussparung 18 ist der Motor 10 mit dem Sockelteil 4b verbunden und ― nach Abnehmen des Sockelteils 4b ― von aussen für Montage- oder Wartungsarbeiten zugänglich. Der zylindrische Grundkörper 15 und die Schicht 17 sind miteinander verschraubt.

## Patentansprüche

1. Gerät zur biomechanischen Stimulation, umfassend eine Grundeinheit (1a, 1 b), eine an der Grundeinheit derart angebrachte Sockeleinheit (4a, 4b), dass die Position der Sockeleinheit (4a, 4b) relativ zur Grundeinheit (1a, 1 b) stufenlos verändert werden kann, und eine zylinderische Stimulationseinheit (9), welche einen Antriebsmotor (10) enthält **dadurch gekennzeichnet, dass** die Stimulationseinheit mit der Sockeleinheit (4a, 4b) derart verbunden ist, dass sie während des Betriebs eine geschlossene kreisförmige oder elliptische im Wesentlichen verdrehfreie Bewegung um eine Achse, welche von der Zylinderachse verschieden ist und parallel zu dieser ist, ausübt, wobei diese Bewegung mit einer Frequenz von 5 bis 50 Hz erfolgt.

2. Gerät nach Anspruch 1, **dadurch gekennzeichnet, dass** die Grundeinheit mindestens einen Halte- oder Tragegriff (2) aufweist.

3. Gerät nach einem der vorhergehenden Ansprüche, **dadurch gekennzeichnet, dass** die Grundeinheit zwei Längsplatten (1a, 1b) umfasst, welche über einen Haltegriff (2) miteinander verbunden sind.

4. Gerät nach einem der vorhergehenden Ansprüche, **dadurch gekennzeichnet, dass** die Grundeinheit (1a, 1 b) über mindestens ein separates Bauteil (3a, 3b) mit der Sockeleinheit (4a, 4b) verbunden ist.

5. Gerät nach Anspruch 3, **dadurch gekennzeichnet, dass** die Grundeinheit (1a, 1b) mit der Sockeleinheit (4a, 4b) sowohl über mindestens eine Schraubverbindung als auch über mindestens eine Federverbindung (6a, 6b) verbunden ist.

6. Gerät nach einem der vorhergehenden Ansprüche, **dadurch gekennzeichnet, dass** die Sockeleinheit (4a, 4b) über ein Fusspedal (5) bewegt werden kann.

7. Gerät nach einem der vorhergehenden Ansprüche, **dadurch gekennzeichnet, dass** die Grundeinheit (1a, 1b) über zwei Verbindungselemente (3a, 3b) mittels Schrauben sowie über zwei Federn (6a, 6b) mit der Sockeleinheit (4a, 4b) verbunden ist, wobei die Federn (6a, 6b) über ein Fusspedal (5) höhenverstellt werden können.

8. Gerät nach einem der vorhergehenden Ansprüche, **dadurch gekennzeichnet, dass** die Sockeleinheit (4a, 4b) eine Vorrichtung (8) zur Steuerung des Antriebsmotors (10) umfasst.

9. Gerät nach einem der vorhergehenden Ansprüche, **dadurch gekennzeichnet, dass** die Sockeleinheit (4a, 4b) und die Stimulationseinheit (9) über den Antriebsmotor (10) durch eine in der Stimulationseinheit (9) enthaltene Öffnung (18) verbunden sind.

10. Gerät nach einem der vorhergehenden Ansprüche, **dadurch gekennzeichnet, dass** die Sockeleinheit aus zwei voneinander trennbaren Bauteilen (4a, 4b) besteht.

11. Gerät nach einem der vorhergehenden Ansprüche, **dadurch gekennzeichnet, dass** die Sockeleinheit (4a, 4b) mindestens einen Halte- oder Tragegriff (7) aufweist.

12. Gerät nach einem der vorhergehenden Ansprüche, **dadurch gekennzeichnet, dass** die Stimulationseinheit (9) einen zylindrischen Grundkörper (15), der den Antriebsmotor (10) enthält, und eine auf der Aussenseite des Grundkörpers (15) angeordnete Schicht (17) aus einem weichen Material umfasst.

13. Gerät nach einem der vorhergehenden Ansprüche, **dadurch gekennzeichnet, dass** der Antriebsmotor (10) ein Elektromotor mit Excenterwelle ist.

14. Gerät nach einem der vorhergehenden Ansprüche, **dadurch gekennzeichnet, dass** zumindest die Basisfläche (13) oder die Deckfläche (14) des zylindrischen Grundkörpers (15) der Stimulationseinheit (9) über mehrere, vorzugsweise vier Gummielemente (16) mit dem Antriebsmotor (10) verbunden ist.

## Claims

1. A device for biomechanical stimulation, said device comprising a bottom unit (1a, 1b), a base unit (4a, 4b) which is fitted to said bottom unit in such a manner that the position of said base unit (4a, 4b) relative to said bottom unit (1a, 1b) can be changed in a an infinitely variable manner, and a cylindrical stimulation unit (9) which contains a drive motor (10), **characterized in that** said stimulation unit is connected to said base unit (4a, 4b) in such a manner that, during operation, it carries out a closed circular or elliptical, essentially tilt-free movement about an axis that differs from the cylinder axis and is parallel to the cylinder axis, wherein said movement is carried out with a frequency of 5 to 50 Hz.

2. The device according to claim 1, **characterized in that** said bottom unit has at least one holding or carrying handle (2).

3. The device according to one of the preceding claims, **characterized in that** said bottom unit comprises two longitudinal plates (1a, 1b) which are connected to one another by means of a holding handle (2).

4. The device according to one of the preceding claims, **characterized in that** said bottom unit (1a, 1b) is connected to said base unit (4a, 4b) by means of at least one separate component (3a, 3b).

5. The device according to claim 3, **characterized in that** said bottom unit (1a, 1b) is connected to said base unit (4a, 4b) both by means of at least one screw connection and by means of at least one spring connection (6a, 6b).

6. The device according to one of the preceding claims, **characterized in that** said base unit (4a, 4b) can be moved using a foot pedal (5).

7. The device according to one of the preceding claims, **characterized in that** said bottom unit (1a, 1b) is connected to said base unit (4a, 4b) by means of two connecting elements (3a, 3b) using screws and by means of two springs (6a, 6b), the height of said springs (6a, 6b) being able to be adjusted using a foot pedal (5).

8. The device according to one of the preceding claims, **characterized in that** said base unit (4a, 4b) comprises an apparatus (8) for controlling said drive motor (10).

9. The device according to one of the preceding claims, **characterized in that** said drive motor (10) is used to connect said base unit (4a, 4b) and said stimulation unit (9) through an opening (18) contained in said stimulation unit (9).

10. The device according to one of the preceding claims, **characterized in that** said base unit comprises two components (4a, 4b) which can be separated from one another.

11. The device according to one of the preceding claims, **characterized in that** said base unit (4a, 4b has at least one holding or carrying handle (7).

12. The device according to one of the preceding claims, **characterized in that** said stimulation unit (9) comprises a cylindrical basic body (15), a drive motor (10) which is contained in said basic body (15), and a layer (17) which is arranged on the outside of said basic body (15) and is made from a soft material.

13. The device according to one of the preceding claims, **characterized in that** said drive motor (10) is an electric motor with an eccentric shaft.

14. The device according to one of the preceding claims, **characterized in that** at least the base surface (13) or the cover surface (14) of said cylindrical basic body (15) of said stimulation unit (9) is connected to said drive motor (10) by means of a plurality of, preferably four, rubber elements (16).

## Revendications

1. Dispositif pour la stimulation biomécanique, comprenant une unité de base (1a, 1b), une unité de socle (4a, 4b) installée sur l'unité de base de telle manière que la position de l'unité de socle (4a, 4b) par rapport à l'unité de base (1a, 1b) puisse être modifiée de manière progressive, et une unité de stimulation cylindrique (9), qui contient un moteur d'entraînement (10), **caractérisé en ce que** l'unité de stimulation est reliée à l'unité de socle (4a, 4b) de telle manière que, pendant le fonctionnement, elle décrive un mouvement circulaire ou elliptique fermé essentiellement sans torsion autour d'un axe, qui est différent de l'axe du cylindre et qui est parallèle à celui-ci, ce mouvement étant effectué avec une fréquence de 5 à 50 Hz.

2. Dispositif selon la revendication 1,
**caractérisé en ce que** l'unité de base présente au moins une poignée de maintien ou de manutention (2).

3. Dispositif selon l'une quelconque des revendications précédentes, **caractérisé en ce que** l'unité de base comprend deux plaques longitudinales (1a, 1b), qui sont reliées l'une à l'autre au moyen d'une poignée de maintien (2).

4. Dispositif selon l'une quelconque des revendications précédentes, **caractérisé en ce que** l'unité de base (1a, 1b) est reliée à l'unité de socle (4a, 4b) par au moins une pièce séparée (3a, 3b).

5. Dispositif selon la revendication 3, **caractérisé en ce que** l'unité de base (1a, 1b) est reliée à l'unité de socle (4a, 4b) aussi bien au moyen d'au moins un assemblage vissé qu'au moyen d'au moins un assemblage à ressort (6a, 6b).

6. Dispositif selon l'une quelconque des revendications précédentes, **caractérisé en ce que** l'unité de socle (4a, 4b) peut être déplacée au moyen d'une pédale (5).

7. Dispositif selon l'une quelconque des revendications précédentes, **caractérisé en ce que** l'unité de base (1a, 1b) est reliée à l'unité de socle (4a, 4b) au moyen de deux éléments de liaison (3a, 3b) à l'aide de vis ainsi qu'au moyen de deux ressorts (6a, 6b), les ressorts (6a, 6b) pouvant être relevés au moyen d'une pédale (5).

8. Dispositif selon l'une quelconque des revendications précédentes, **caractérisé en ce que** l'unité de socle (4a, 4b) comprend un dispositif (8) pour la commande du moteur d'entraînement (10).

9. Dispositif selon l'une quelconque des revendications précédentes, **caractérisé en ce que** l'unité de socle (4a, 4b) et l'unité de stimulation (9) sont reliées au moyen du moteur d'entraînement (10) à travers une ouverture (18) pratiquée dans l'unité de stimulation (9).

10. Dispositif selon l'une quelconque des revendications précédentes, **caractérisé en ce que** l'unité de socle se compose de deux pièces (4a, 4b) séparables l'une de l'autre.

11. Dispositif selon l'une quelconque des revendications précédentes, **caractérisé en ce que** l'unité de socle (4a, 4b) présente au moins une poignée de maintien ou de manutention (7).

12. Dispositif selon l'une quelconque des revendications précédentes, **caractérisé en ce que** l'unité de stimulation (9) comprend un corps de base cylindrique (15), qui contient le moteur d'entraînement (10), et une couche (17) en matière souple disposée sur la face extérieure du corps de base (15).

13. Dispositif selon l'une quelconque des revendications précédentes, **caractérisé en ce que** le moteur d'entraînement (10) est un moteur électrique à arbre excentrique.

14. Dispositif selon l'une quelconque des revendications précédentes, **caractérisé en ce qu'**au moins la surface de base (13) ou la surface de couvercle (14) du corps de base cylindrique (15) de l'unité de stimulation (9) est reliée au moteur d'entraînement (10) au moyen de plusieurs, de préférence quatre, éléments de caoutchouc (16).
